# EUROPÄISCHE PATENTSCHRIFT

(11) **EP 4 493 782 B1**
(45) Veröffentlichungstag und Bekanntmachung des Hinweises auf die Patenterteilung: **20.08.2025**
(21) Anmeldenummer: 23712002.7
(22) Anmeldetag: 15.03.2023
(51) Int. Cl.: E06B 9/13, E06B 9/42

(54) **ABSCHLUSSSCHILD ZUR ANBRINGUNG AN EINER VORLAUFKANTE EINES TORBEHANGS**
END PLATE FOR ATTACHING TO A LEADING EDGE OF A DOOR HANGING
PLAQUE D'EXTRÉMITÉ DESTINÉE À ÊTRE FIXÉE À UN BORD D'ATTAQUE D'UN RIDEAU DE PORTE

(30) Priorität: 18.03.2022 DE 102022106392
(43) Veröffentlichungstag der Anmeldung: 22.01.2025
(73) Patentinhaber: Efaflex Inzeniring D.O.O. Ljubljana, 1000 Ljubljana (SI)
(72) Erfinder: LETONJE, Jurij, 1000 Ljubljana (SI); MAZEJ, Andrej, 1000 Ljubljana (SI)
(74) Vertreter: Kuhnen & Wacker Patent- und Rechtsanwaltsbüro PartG mbB
(86) Internationale Anmeldenummer: PCT/EP2023/056639
(87) Internationale Veröffentlichungsnummer: WO 2023/175020

(56) Entgegenhaltungen:
- EP-B1- 0 363 862
- DE-C2- 19 655 126
- DE-U1- 202010 009 055
- DE-U1- 8 704 381

## Beschreibung

Die Erfindung betrifft ein Abschlussschild zur Anbringung an einer Vorlaufkante eines Torbehangs mit einem ersten Abschlussprofil, welcher auf einer ersten Seite des Torbehangs angeordnet ist, und einem zweiten Abschlussprofil, welcher auf einer zweiten Seite des Torbehangs angeordnet ist, sowie ein Rolltor mit einem solchen Abschlussschild.

Ein derartiges Abschlussschild ist aus der DE 87 04 381 U1 oder DE19655126 C2 bekannt.

Für vielerlei Anwendungen von Rolltoren und Abschottungen ist heutzutage ein Behang aus einem flexiblen Material Standard. Diese eignen sich beispielsweise für eine winddichte Trennung verschiedener Gebäudeteile. Aufgrund des im Vergleich zu Rolltoren mit steifen Lamellen niedrigen Gewichts eignen sie sich insbesondere zur Verwendung in schnelllaufenden Rolltoren, da die das Rolltor antreibende Vorrichtung leistungsreduzierter und somit leichter und kostengünstiger dimensioniert werden kann.

Derartige Rolltore besitzen eine Wickelwelle, auf welche der Torbehang beim Öffnen aufgewickelt und beim Schließen wieder abgewickelt wird. In der vorliegenden Anmeldung gilt die Bezeichnung Torbehang synonym für alle Arten von vertikal öffnenden und schließenden, trennenden Schutzvorrichtungen. Die seitlichen Ränder des Torbehangs werden in entsprechenden vertikalen Führungen geführt, um den winddichten Abschluss über die komplette Öffnungsfläche des Tores zu gewährleisten. Ein flexibler Behang besitzt keine Eigensteifigkeit, weshalb solche Rolltore üblicherweise mit einem starren Abschlussschild an der Vorlaufkante des Torbehangs versehen sind. Es handelt sich dabei in der Regel um ein vergleichsweise flaches Metallprofil, das dem Torbehang quer zu dessen Bewegungsrichtung Steifigkeit verleiht. Durch sein Eigengewicht sorgt das Abschlussschild ferner dafür, dass der Torbehang über seine gesamte Breite und in Bewegungsrichtung zwischen Wickelwelle und Abschlussschild gespannt ist. Zu diesem Zweck kann sich das Abschlussschild bis in die vertikalen Führungen erstrecken.

Bei herkömmlichen Ausführungen ist der Torbehang unmittelbar an der Wickelwelle befestigt. Zum Öffnen des Rolltores wird die Antriebskraft von einer Antriebsvorrichtung, beispielsweise einem Motor, direkt auf die Wickelwelle übertragen, wodurch der Torbehang auf der Wickelwelle aufgewickelt wird. Zum Schließen erfolgt der Antrieb in umgekehrter Richtung. Durch sein Eigengewicht unterstützt das Abschlussschild den Schließvorgang des Rolltores und sorgt zusätzlich dafür, dass der Torbehang auch während des Schließvorgangs gespannt bleibt.

Die eingangs genannte DE 87 04 381 U1 offenbart ein Abschlussschild für das flexible Torblatt eines Rolltores. Dieses besteht aus zwei symmetrischen, schenkelförmigen Leisten, zwischen denen der untere Rand des Torblatts gehalten wird. Das Prinzip eines derartigen Aufbaus ist in Fig. 1 schematisch dargestellt. Diese zeigt eine Schnittansicht eines aus dem Stand der Technik bekannten Abschlussschildes 10. Es besteht aus einem ersten Abschlussprofil 18 und einem zweiten Abschlussprofil 20, welche beiderseits einer Vorlaufkante eines Torbehangs 16 angeordnet sind. Dieser wiederum ist an einer Wickelwelle 14 montiert. Über eine nicht dargestellte Antriebsvorrichtung wird die Wickelwelle 14 in Rotation versetzt. Rotiert die Wickelwelle 14 gemäß Fig. 1 im Uhrzeigersinn, so senkt sich der Torbehang 16 und ein Rolltor, welches die vorstehend genannten Komponenten enthält, wird geschlossen. Eine Rotation der Wickelwelle 14 entgegen des Uhrzeigersinnes führt zum Aufwickeln des Torbehangs 16 auf die Wickelwelle 14, womit das Rolltor geöffnet wird. Die maximale Öffnung des Rolltores wird dadurch begrenzt, dass eine Kollision des ersten Abschlussprofils 18 mit dem bereits auf die Wickelwelle 14 aufgewickelten Torbehang 16 vermieden werden soll. Die untere Abschlusskante des ersten Abschlussprofils 18 und die untere Abschlusskante des zweiten Abschlussprofils 20 befinden sich im dargestellten, vollständig aufgewickelten Zustand des Torbehangs 16, unterhalb des tiefsten Punktes der Wickelwelle 14 mit aufgewickeltem Torbehang 16.

Unterhalb dieser beiden symmetrischen, schenkelförmigen Leisten ist zusätzlich eine puffernde Leiste aus einem elastomeren Material vorgesehen. Ein Ausführungsbeispiel nach der Lehre der DE 87 04 381 U1 ist in Fig. 2 abgebildet. Diese zeigt eine Einbausituation eines Ausführungsbeispiels des Abschlussschildes 10 gemäß Fig. 1. Zum Schutz der Wickelwelle 14 und des darauf aufgewickelten Torbehangs 16 ist die Wickelwelle 14 in einem Wickelkasten 26 untergebracht. Die Höhe des Torsturzes Ht wird durch die Unterkante des Wickelkastens 26 bestimmt und entspricht dem Abstand zwischen jener Unterkante des Wickelkastens 26 und dem Fuß einer Toröffnung, beispielsweise dem Boden. Die lichte Höhe der Toröffnung Hl, also die maximal nutzbare Höhe, richtet sich nach dem im vollständig geöffneten Zustand des Rolltores tiefsten Punkt einer Torvorrichtung. Wie in Fig. 2 dargestellt, ist bei dem aus dem Stand der Technik bekannten Abschlussschild 10 die lichte Höhe Hl geringer als die Höhe des Torsturzes Ht. Somit kann nicht die gesamte verfügbare Höhe des Torsturzes Ht genutzt werden.

Damit stellen derartige Abschlussschilde stets einen Kompromiss zwischen der lichten Höhe der Toröffnung und der Steifigkeit des Torbehangs dar.

Denn die lichte Höhe einer Toröffnung wird durch das im geöffneten Zustand niedrigste Element des Torbehangs oder daran angeordneter Komponenten bestimmt. In der Regel entspricht dies der unteren Abschlusskante des Abschlussschildes. Aus diesem Grund besteht ein Interesse, ein Abschlussschild mit einer möglichst geringen vertikalen Erstreckung vorzusehen. Dies geht wiederum einher mit einem reduzierten Gewicht des Abschlussschildes, was einen negativen Einfluss auf die Steifigkeit des Torbehangs hat.

Ferner ist an einer solchen Anordnung nachteilig, dass die Bestimmung der oberen Endlage manuell erfolgen muss, falls kein physischer Anschlagpunkt gegeben ist, oder eine gesonderte Vorrichtung für die Bestimmung der oberen Endlage vorgesehen werden muss. Sowohl bei der initialen Inbetriebnahme oder nach einem Stromausfall, als auch in regelmäßigen Wartungsintervallen, muss die Kalibrierung der oberen Endlage durch (Fach-)Personal durchgeführt werden, was zeit- und kostenintensiv ist.

Demzufolge ist es die Aufgabe der vorliegenden Erfindung, ein Abschlussschild zu beschreiben, das den Interessenkonflikt aus maximaler lichter Höhe der Toröffnung und möglichst hohem Eigengewicht umgeht und gleichzeitig die Voraussetzungen für eine automatische Bestimmung der oberen Endlage erfüllt. Ferner ist es ein Aspekt der vorliegenden Erfindung, ein Rolltor mit einem solchen Abschlussschild zu beschreiben.

Die vorstehend genannte Aufgabe wird durch ein Abschlussschild gemäß Anspruch 1 sowie ein Rolltor nach Anspruch 8 gelöst. Vorteilhafte Weiterbildungen sind Gegenstand der abhängigen Ansprüche.

Das erfindungsgemäße Abschlussschild ist zur Anbringung an der Vorlaufkante eines flexiblen Torbehangs eines Rolltores, insbesondere eines schnelllaufenden Rolltores, vorgesehen. Der Torbehang ist an einer Wickelwelle befestigt, welche über eine Antriebsvorrichtung angetrieben wird um das Rolltor zu öffnen und zu schließen. Das Abschlussschild besteht aus einem ersten Abschlussprofil, auch inneres (Abschluss)Profil genannt, und einem zweiten Abschlussprofil, auch äußeres (Abschluss-)Profil genannt. Das erste Abschlussprofil befindet sich an einer ersten Seite des Torbehangs, welche der Wickelwelle zugewandt ist und auch Innenseite genannt wird. Das zweite Abschlussprofil befindet sich an einer zweiten, der Wickelwelle abgewandten Seite des Torbehangs, auch Außenseite genannt. Bildlich gesprochen klemmen das erste Abschlussprofil und das zweite Abschlussprofil die Vorlaufkante des Torbehangs ein.

Überraschend hat sich herausgestellt, dass die im Stand der Technik identifizierten Nachteile dadurch überwunden werden können, dass die Höhe des ersten Abschlussprofils und die Höhe des zweiten Abschlussprofils voneinander verschieden gewählt werden. Die Höhe des ersten Abschlussprofils, welches sich auf der der Wickelwelle zugewandten Seite des Torbehangs befindet, ist ausschlaggebend für die lichte Höhe der Toröffnung. Denn das Aufwickeln des Torbehangs beim Öffnen des Rolltores wird durch die potenzielle (und zu vermeidende) Kollision des ersten Abschlussprofils mit dem bereits auf die Wickelwelle aufgewickelten Torbehang beschränkt. Umso geringer die Höhe des ersten Abschlussprofils ausgeführt ist, desto weiter kann der Torbehang auf die Wickelwelle aufgewickelt werden, und desto weniger wird die Toröffnung durch das Abschlussschild verdeckt.

Das zweite Abschlussprofil, welches auf der der Wickelwelle abgewandten Seite des Torbehangs angeordnet ist, wird hingegen höher ausgeführt. Dadurch wird das Eigengewicht des aus dem ersten Abschlussprofil und dem zweiten Abschlussprofil bestehenden Abschlussschildes erhöht, wodurch die Steifigkeit des Torbehangs verbessert wird. Gleichzeitig wird insbesondere beim Schließen des Rolltores die auf den Torbehang wirkende Spannung erhöht und das beim Öffnen des Rolltores zum Tragen kommende Trägheitsmoment vergrößert.

Gemäß einer bevorzugten Ausführungsform der Erfindung liegt die untere Abschlusskante des ersten Abschlussprofils und die untere Abschlusskante des zweiten Abschlussprofils auf gleicher Höhe. Im geöffneten Zustand des Rolltores kann so die lichte Höhe der Toröffnung maximal ausgenutzt werden, während das Abschlussschild ein genügend hohes Eigengewicht aufweist, um die im vorstehenden Absatz beschriebenen Vorteile zu verwirklichen.

Erfindungsgemäß beträgt die Höhe des ersten Abschlussprofils weniger als die Hälfte des Durchmessers der Wickelwelle des Rolltores mit aufgewickeltem Torbehang. Auf diese Weise kann erreicht werden, dass die nutzbare Toröffnung geringstmöglich durch das Abschlussschild verdeckt wird.

Erfindungsgemäß beträgt die Höhe des zweiten Abschlussprofils mehr als die Hälfte des Durchmessers der Wickelwelle des Rolltores mit aufgewickeltem Torbehang. Dies dient insbesondere der Erhöhung des Eigengewichts des Abschlussschildes. Besonders bevorzugt wird dabei, wenn die Höhe des zweiten Abschlussprofils größer ist als der Durchmesser der Wickelwelle mit aufgewickeltem Torbehang. Bei Torvorrichtungen mit einem Wickelkasten ist derart die komplette Höhe des Wickelkastens nutzbar.

In einer besonders bevorzugten Ausführungsform wird die Höhe des zweiten Abschlussprofils derart gewählt, dass die obere Abschlusskante des zweiten Abschlussprofils bei vollständig aufgewickeltem Torbehang in Kontakt mit einem direkt oberhalb der Wickelwelle befindlichen Element, beispielsweise einer Innenwandung eines Wickelkastens, gerät. Dieser Kontakt kann als Anschlag zur Bestimmung einer oberen Endlage genutzt werden. Bei der Kalibrierung eines Rolltores, beispielsweise bei der erstmaligen Inbetriebnahme oder nach einem Stromausfall, entfällt der herkömmlicherweise notwendige Schritt einer manuellen Bestimmung der oberen Endlage. Dazu ist zu berücksichtigen, dass das zweite Abschlussprofil nur in dem Bereich, welcher dem ersten Abschlussprofil gegenüber liegt, mit dem Torbehang verbunden ist. Dies ist notwendig, da andernfalls das zweite Abschlussprofil und damit das gesamte Abschlussschild beim Aufwickeln des Torbehangs aus der vertikalen Orientierung ausgelenkt werden würden. Nicht nur könnte das zweite Abschlussprofil dann nicht zur Bestimmung der oberen Endlage genutzt werden, auch würde das Risiko einer Beschädigung des Torbehangs und/oder des Abschlussschildes und/oder anderer Bauteile des Rolltores steigen.

Gemäß einer bevorzugten Ausführungsform der Erfindung ist das Abschlussschild derart ausgeführt, dass weder die untere Abschlusskante des ersten Abschlussprofils, noch die untere Abschlusskante des zweiten Abschlussprofils im vollständig geöffneten Zustand des Rolltores unterhalb des niedrigsten Punktes der Wickelwelle mit aufgewickeltem Torbehang liegen. Die lichte Toröffnung wird demnach nicht nur durch die Positionierung und Ausgestaltung des Abschlussschildes beschränkt, sondern vor allem durch den tiefsten Punkt der Wickelwelle mit aufgewickeltem Torbehang.

Eine bevorzugte Ausführungsform der Erfindung zeichnet sich dadurch aus, dass das Abschlussschild einstückig ausgeführt ist. Statt einer separaten Montage des ersten Abschlussprofils und des zweiten Abschlussprofils am Torbehang zur Bildung des Abschlussschildes, können das erste Abschlussprofil und das zweite Abschlussprofil bereits vormontiert werden. Ebenso ist es möglich, das Abschlussschild bereits einstückig zu fertigen, wobei ein Abschnitt, beispielsweise in Form einer Nut, zur Montage an der Vorlaufkante des Torbehangs ausgebildet sein kann, beispielsweise indem das erste Abschlussprofil und das zweite Abschlussprofil als ungleich lange Schenkel eines, z.B. durch Strangpressen hergestellten, U-förmigen Abschlussschildes ausgebildet sind.

Wie bereits erläutert, wird bei Rolltoren mit flexiblem Behang jener Torbehang üblicherweise in vertikalen Führungsschienen geführt, um beispielsweise bei Außentoren einen winddichten Abschluss herzustellen. Gemäß einer bevorzugten Ausführungsform wird auch das Abschlussschild an wenigstens einer Seite, vorzugsweise an beiden Seiten, in einer vertikalen Führungsschiene geführt. Aufgrund der unterschiedlichen Höhen des ersten Abschlussprofils und des zweiten Abschlussprofils befindet sich der Massenmittelpunkt des Abschlussschildes nicht im Lot mit der Vorlaufkante des Torbehangs. Daraus resultiert ein Drehmoment des Abschlussschildes um die Vorlaufkante des Torbehangs, welches ohne Korrektur dazu führen würde, dass das Abschlussschild seine vorgesehene vertikale Orientierung verliert. Die seitliche Führung des Abschlussschildes verhindert eine solche Verdrehung und stellt sicher, dass das Abschlussschild stets entlang der Bewegungsrichtung des Torbehangs orientiert ist.

Aus Sicherheitsgründen ist es vorteilhaft, und für verschiedene Anwendungen auch vorgeschrieben, dass die Erfindung eine Schaltleiste umfasst. Diese dient der Detektion von Widerständen, beispielsweise Personen oder Gegenständen, beim Schließen des Rolltores. Meldet die Schaltleiste einen in der Toröffnung befindlichen Widerstand, so wird der Schließvorgang des Rolltores augenblicklich unterbrochen, um die Verletzung von Personen oder die Beschädigung von Gegenständen zu vermeiden. Die Schaltleiste ist an einer unteren Abschlusskante des Abschlussschildes angeordnet beziehungsweise in diese integriert, da dies derjenige Bereich der gesamten Torvorrichtung ist, der zuerst mit einem Widerstand in Kontakt kommt.

Gemäß einer weiteren Ausführungsform ist zusätzlich oder alternativ zur Schaltleiste eine Vorrichtung zur optischen Detektion von Widerständen in das Abschlussschild integriert. Diese dient dem gleichen Zweck wie die Schaltleiste, nämlich der Vermeidung von Personen- oder Sachschäden. Die optische Detektion besitzt den Vorteil, dass Hindernisse beziehungsweise Widerstände bereits vor einer Kollision erkannt und demnach verhindert werden. Verletzungen oder Beschädigungen, die bereits durch einen leichten Kontakt entstehen, können derart vermieden werden.

Ferner umfasst die Erfindung ein Rolltor mit einem Abschlussschild nach wenigstens einer der vorstehend beschriebenen Ausführungsformen. Die vorstehend in Bezug auf das Abschlussschild beschriebenen Vorteile lassen sich derart auf das Rolltor übertragen.

Eine bevorzugte Ausführungsform des erfindungsgemäßen Rolltores ist dadurch gekennzeichnet, dass dasjenige Abschlussprofil des Abschlussschildes, welches eine geringere Höhe besitzt, auf der der Wickelwelle zugewandten Seite des Torbehangs angeordnet ist, welche in der Praxis regelmäßig der Torinnenseite entspricht. Das Abschlussprofil mit der höheren Höhe ist dementsprechend auf der der Wickelwelle abgewandten Seite des Torbehangs angeordnet, welche in der Praxis regelmäßig der Toraußenseite entspricht.

In einer bevorzugten Ausführungsform, in welcher das Rolltor einen Wickelkasten umfasst, entspricht die Höhe des zweiten Abschlussprofils der Höhe des Wickelkastens. Als Höhe des Wickelkastens ist hierbei die Distanz zwischen der Unterkante des über der Wickelwelle angeordneten Abschnitts des Wickelkastens und der Unterkante des unter der Wickelwelle angeordneten Abschnitts des Wickelkastens zu verstehen. Mit einer derartigen Gestaltung des zweiten Abschlussprofils ist es möglich, im vollständig geöffneten Zustand des Rolltores die obere Abschlusskante des zweiten Abschlussprofils als Anschlag zu verwenden, während die untere Abschlusskante des Abschlussschildes bündig mit der Unterkante des Wickelkastens abschließt.

Die Erfindung wird nachfolgend anhand der Zeichnung detailliert erläutert. Darin zeigen:
Fig. 1 ein aus dem Stand der Technik bekanntes Abschlussschild, welches an einen vollständig auf eine Wickelwelle aufgewickelten Torbehang montiert ist, in einer geschnittenen Ansicht;
Fig. 2 das aus dem Stand der Technik bekannte Abschlussschild gemäß Fig. 1, montiert an den Torbehang eines vollständig geöffneten Rolltores;
Fig. 3 ein erfindungsgemäßes Abschlussschild, welches an einen vollständig auf eine Wickelwelle aufgewickelten Torbehang montiert ist, in einer ersten Ansicht;
Fig. 4 das erfindungsgemäße Abschlussschild gemäß Fig. 3 in einer zweiten Ansicht;
Fig. 5 eine geschnittene Seitenansicht eines erfindungsgemäßen Abschlussschilds, welches an einen vollständig auf eine Wickelwelle aufgewickelten Torbehang montiert ist;
Fig. 6 ein erfindungsgemäßes Abschlussschild, montiert an den Torbehang eines vollständig geöffneten Rolltores.

Die Fig. 3 und 4 zeigen eine Ausführungsform des erfindungsgemäßen Abschlussschildes in einem an einen Torbehang 16 montierten Zustand in zwei verschiedenen Ansichten. Wie beim bekannten Stand der Technik gemäß Fig. 1 und 2 ist der Torbehang 16 auf eine Wickelwelle 14 montiert. Das Abschlussschild 12 besteht aus einem ersten Abschlussprofil 18 und einem zweiten Abschlussprofil 20, zwischen welchen eine Vorlaufkante des Torbehangs 16 angeordnet ist.

Das erste Abschlussprofil 18 ist auf einer ersten, der Wickelwelle 14 zugewandten Seite des Torbehangs 16 angeordnet (in der Praxis die Torinnenseite) und weist eine geringere Höhe auf als das zweite Abschlussprofil 20, welches auf der der Wickelwelle 14 abgewandten Seite des Torbehangs 16 angeordnet ist (in der Praxis die Toraußenseite). Das zweite Abschlussprofil 20 weist ferner eine obere Abschlusskante 22 auf, die im dargestellten Ausführungsbeispiel mit einem Gummiprofil 28 versehen ist. An der unteren Abschlusskante 24 des Abschlussschildes 12, das durch die untere Abschlusskante des ersten Abschlussprofils 18 und die untere Abschlusskante des zweiten Abschlussprofils 20 gebildet wird, ist ebenso ein Gummiprofil 30 vorgesehen. In dieses kann eine Schaltleiste und/oder eine Vorrichtung zur optischen Detektion von Widerständen integriert werden.

Fig. 5 zeigt eine schematische Schnittdarstellung einer Ausführungsform des erfindungsgemäßen Abschlussschildes 12. Dazu ist der vollständig auf eine Wickelwelle 14 aufgewickelte Torbehang 16 abgebildet. An einer ersten, der Wickelwelle 14 zugewandten Seite der Vorlaufkante des Torbehangs 16 ist ein erstes Abschlussprofil 18 angeordnet, das eine geringere Höhe als ein zweites Abschlussprofil 20 aufweist, welches an einer zweiten Seite der Vorlaufkante des Torbehangs 16 angeordnet ist, die der Wickelwelle 14 abgewandt ist.

Die Höhe des ersten Abschlussprofils 18 beträgt weniger als die Hälfte des Durchmessers der Wickelwelle 14 mit aufgewickeltem Torbehang 16. Dadurch ist es möglich, den Torbehang 16 so weit auf die Wickelwelle 14 aufzuwickeln, dass die untere Abschlusskante 24 des Abschlussschildes 12 nicht unterhalb des niedrigsten Punktes der Wickelwelle 14 mit aufgewickeltem Torbehang 16 liegt. Bei Torvorrichtungen ohne einen die Wickelwelle 14 umgebenden Wickelkasten 26 kann die Höhe des Torsturzes Ht so optimal genutzt werden.

Demgegenüber entspricht die Höhe des zweiten Abschlussprofils 20 in der Ausführungsform gemäß Fig. 5 dem Durchmesser der Wickelwelle 14 mit aufgewickeltem Torbehang 16. Dies erhöht das Eigengewicht des Abschlussschildes 12, wodurch die auf den Torbehang 16 wirkende Spannung in begünstigender Weise vergrößert wird.

Fig. 6 zeigt das Ausführungsbeispiel des erfindungsgemäßen Abschlussschildes 12 gemäß der Fig. 3 und 4 im eingebauten Zustand in einer Schnittdarstellung. Die Höhe des Abschlussschildes 12, bestimmt durch die Höhe des zweiten Abschlussprofils 20, entspricht dabei der Höhe des Wickelkastens 26. Daraus ergibt sich einerseits, dass über den Anschlag der oberen Abschlusskante 22 beziehungsweise des Gummiprofils 28 des zweiten Abschlussprofils 20 an der Innenwandung des Wickelkastens 26 eine obere Endlage bestimmt werden kann. Eine manuelle Kalibrierung ist demnach nicht mehr notwendig. Ferner ergibt sich dadurch, dass die untere Abschlusskante 24 beziehungsweise das Gummiprofil 30 des Abschlussschildes 12 auf einer Höhe mit der Unterkante des Wickelkastens 26 liegt. Letztere bestimmt die Höhe des Torsturzes Ht. Wie in Fig. 6 zu erkennen ist, entspricht die durch das Abschlussschild 12 bestimmte lichte Höhe Hl der Höhe des Torsturzes Ht. Somit wird eine optimale Ausnutzung der Toröffnung ermöglicht, während gleichzeitig ein möglichst hohes Eigengewicht des Abschlussschildes 12 erzielt wird.

### Bezugszeichenliste

- 10: Abschlussschild
- 12: Abschlussschild
- 14: Wickelwelle
- 16: Torbehang
- 18: Erstes/inneres Abschlussprofil
- 20: Zweites/äußeres Abschlussprofil
- 22: Obere Abschlusskante
- 24: Untere Abschlusskante
- 26: Wickelkasten
- 28: Gummiprofil
- 30: Gummiprofil
- Ht: Höhe des Torsturzes
- Hl: Lichte Höhe

## Patentansprüche

1. Abschlussschild (12), welches an einer Vorlaufkante eines an einer Wickelwelle (14) angeordneten flexiblen Torbehangs (16) angebracht ist, mit einem ersten Abschlussprofil (18), welches auf einer ersten, der Wickelwelle (14) zugewandten Seite des Torbehangs (16) angeordnet ist und eine untere Abschlusskante aufweist, sowie einem zweiten Abschlussprofil (20), welches auf einer zweiten, der Wickelwelle (14) abgewandten Seite des Torbehangs (16) angeordnet ist und eine untere Abschlusskante und eine obere Abschlusskante (22) aufweist, wobei die Höhe des ersten Abschlussprofils (18) und die Höhe des zweiten Abschlussprofils (20) voneinander verschieden sind, **dadurch gekennzeichnet, dass** die Höhe des ersten Abschlussprofils (18) weniger als die Hälfte des Durchmessers der Wickelwelle (14) mit aufgewickeltem Torbehang (16) beträgt und wobei die Höhe des zweiten Abschlussprofils (20) mehr als der Hälfte eines Durchmessers der Wickelwelle (14) mit aufgewickeltem Torbehang (16), vorzugsweise mehr als dem Durchmesser der Wickelwelle (16) mit aufgewickeltem Torbehang (16) entspricht.

2. Abschlussschild (12) nach Anspruch 1, **dadurch gekennzeichnet, dass** die obere Abschlusskante (22) des zweiten Abschlussprofils (20) als Anschlag zur Bestimmung einer oberen Endlage dient.

3. Abschlussschild (12) nach einem der Ansprüche 1 bis 2, **dadurch gekennzeichnet, dass** die untere Abschlusskante des ersten Abschlussprofils (18) und die untere Abschlusskante des zweiten Abschlussprofils (20) im vollständig aufgewickelten Zustand eines Rolltores nicht unterhalb eines tiefsten Punktes der Wickelwelle (14) mit aufgewickeltem Torbehang (16) liegen.

4. Abschlussschild (12) nach einem der Ansprüche 1 bis 3, **gekennzeichnet durch** eine einstückige Ausführung.

5. Abschlussschild (12) nach einem der Ansprüche 1 bis 4, **dadurch gekennzeichnet, dass** das Abschlussschild (12) an wenigstens einer Seite in einer vertikalen Führungsschiene geführt wird.

6. Abschlussschild (12) nach einem der Ansprüche 1 bis 5, **gekennzeichnet durch** eine Schaltleiste zur Detektion eines Widerstandes.

7. Abschlussschild (12) nach einem der Ansprüche 1 bis 6, **gekennzeichnet durch** eine Vorrichtung zur optischen Detektion von Widerständen.

8. Rolltor, **gekennzeichnet durch** ein Abschlussschild (12) nach einem der Ansprüche 1 bis 7.

9. Rolltor nach Anspruch 8, **dadurch gekennzeichnet, dass** das Abschlussprofil (18, 20) des Abschlussschildes (12) mit der geringeren Höhe auf der der Wickelwelle (14) zugewandten Seite des Torbehangs (16) angeordnet ist.

10. Rolltor nach Anspruch 8 oder 9, **dadurch gekennzeichnet, dass** die Höhe des zweiten Abschlussprofils (20) der Höhe eines Wickelkastens (26) entspricht.

## Claims

1. End plate (12) for attachment to a leading edge of a flexible door curtain (16) arranged on a winding shaft (14), with a first end profile (18), which is arranged on a first side of the door curtain (16) facing said winding shaft (14) and has a lower end edge, and with a second end profile (20), which is arranged on a second side of the door curtain (16) facing away from said winding shaft (14) and has a lower end edge and an upper end edge (22), with the height of the first end profile (18) and the height of the second end profile (20) being different from one another, **characterized in that** the height of said first end profile (18) is less than half the diameter of said winding shaft (14) with the door curtain (16) wound up, with the height of the second end profile (20) corresponding to more than half a diameter of said winding shaft (14) with the door curtain wound up, preferably more than the diameter of said winding shaft (14) with the door curtain wound up.

2. End plate (12) according to claim 1, **characterized in that** the upper end edge (22) of the second end profile (20) serves as a stop for determining an upper end position.

3. End plate (12) according to one of claims 1 or 2, **characterized in that** the lower end edge of the first end profile (18) and the lower end edge of the second end profile (20) in the fully wound-up state of a roller door do not lie below a lowest point of the winding shaft (14) with the door curtain (16) wound up.

4. End plate (12) according to one of claims 1 to 3, **characterized by** a one-piece design.

5. End plate (12) according to one of claims 1 to 4, **characterized in that** the end plate (12) is guided on at least one side in a vertical guide rail.

6. End plate (12) according to one of claims 1 to 5, **characterized by** a switching strip for detecting a resistance.

7. End plate (12) according to one of claims 1 to 6, **characterized by** a device for the optical detection of resistors.

8. Roller shutter door, **characterized by** a closing plate (12) according to one of claims 1 to 7.

9. Roller shutter door according to claim 8, **characterized in that** the end profile (18, 20) of the end plate (12) is arranged with the lower height on the side of the door curtain (16) facing the winding shaft (14).

10. Roller shutter according to claim 8 or 9, **characterized in that** the height of the second end profile (20) corresponds to the height of a winding box (26).

## Revendications

1. Plaque de fermeture (12) qui est fixée sur un bord avant d'un tablier de porte flexible (16) disposé sur un arbre d'enroulement (14), avec un premier profilé de fermeture (18) qui est disposé sur un premier côté du tablier de porte (16) tourné vers l'arbre d'enroulement (14) et qui présente un bord d'extrémité inférieur, ainsi qu'un deuxième profilé de fermeture (20) qui est disposé sur un deuxième côté du tablier de porte (16) opposé à l'arbre d'enroulement (14) et qui présente un bord de fermeture inférieur et un bord de fermeture supérieur (22), la hauteur du premier profilé de fermeture (18) et la hauteur du deuxième profilé de fermeture (20) étant différentes l'une de l'autre, **caractérisée en ce que** la hauteur du premier profilé de fermeture (18) est inférieure à la moitié du diamètre de l'arbre d'enroulement (14) avec le tablier de porte enroulé (16) et que la hauteur du deuxième profilé de fermeture (20) est supérieure à la moitié du diamètre de l'arbre d'enroulement (14) avec le tablier de porte enroulé (16), de préférence plus que le diamètre de l'arbre d'enroulement (16) avec le tablier de porte enroulé (16).

2. La plaque de fermeture (12) selon la revendication 1, **caractérisée en ce que** le bord de fermeture supérieur (22) du deuxième profilé de fermeture (20) sert de butée pour déterminer une position finale supérieure.

3. La plaque de fermeture (12) selon l'une des revendications 1 à 2, **caractérisée en ce que** le bord inférieur du premier profilé de fermeture (18) et le bord de fermeture inférieur du deuxième profilé de fermeture (20) ne se trouvent pas, lorsque la porte roulante est complètement enroulée, en dessous d'un point le plus bas de l'arbre d'enroulement (14) avec le tablier de porte enroulé (16).

4. La plaque de fermeture (12) selon l'une des revendications 1 à 3, **caractérisée par** une conception monobloc.

5. La plaque de fermeture (12) selon l'une des revendications 1 à 4, **caractérisée en ce que** la plaque de fermeture (12) est guidée sur au moins un côté dans un rail de guidage vertical.

6. La plaque de fermeture (12) selon l'une des revendications 1 à 5, **caractérisée par** une barre de commutation pour détecter une résistance.

7. La plaque de fermeture (12) selon l'une des revendications 1 à 6, **caractérisée par** un dispositif pour la détection optique de résistances.

8. Porte roulante, **caractérisée par** une plaque de fermeture (12) selon l'une des revendications 1 à 7.

9. La porte roulante selon la revendication 8, **caractérisée en ce que** le profilé de fermeture (18, 20) de la plaque de fermeture (12) est disposée avec la hauteur réduite sur le côté du tablier de porte (16) tourné vers l'arbre d'enroulement (14).

10. La porte roulante selon la revendication 8 ou 9, **caractérisée en ce que** la hauteur du deuxième profilé de fermeture (20) correspond à la hauteur d'un caisson d'enroulement (26).
